# EUROPÄISCHE PATENTSCHRIFT

(11) **EP 0 244 790 B1**
(45) Veröffentlichungstag und Bekanntmachung des Hinweises auf die Patenterteilung: **11.10.1989**
(21) Anmeldenummer: 87106387.1
(22) Anmeldetag: 02.05.1987
(51) Int. Cl.: B28B 23/02

(54) **Vorrichtung zur Herstellung von Bewehrungen**
Device for producing reinforcements
Dispositif pour la fabrication d'armatures

(30) Priorität: 07.05.1986 DE 3615460
(43) Veröffentlichungstag der Anmeldung: 11.11.1987
(73) Patentinhaber: Lösch, Manfred, Dipl.-Ing., D-6723 Germersheim (DE); Reymann, Wolfgang, D-68766 Hockenheim (DE)
(72) Erfinder: Reymann, Wolfgang, D-6832 Hockenheim (DE); Orth, Wilhelm, Dipl.-Ing., D-6747 Annweiler-Bindersbach (DE); Hobl, Helmut, A-4600 Wels (AT)
(74) Vertreter: Durm, Klaus, Dr.-Ing.

(56) Entgegenhaltungen:
- DD-A- 90 088
- DE-A- 2 618 879
- DE-B- 1 269 557

## Beschreibung

Bei der Neuerung handelt es sich um eine Vorrichtung zur Herstellung von Bewehrungen von für Bauzwecke vorgesehenen Platten aus Stahlbeton für Fertigdecken unter Einsatz von auf längs einer Fahrbahn verfahrbaren Paletten einrichtbaren und zur Aufnahme der Bewehrungen sowie des eingegossenen Betons dienenden Formen, mit einem Richt- und Schneidegerät für die Vorbereitung der Querstäbe, einem Richt-, Schneide- und Biegegerät für die Längsstäbe und einem Kombinationsgerät zur Erstellung der Gitterträger, welche Ablaufbahnen für die Querstäbe, die Längsstäbe sowie die Gitterträger aufweisen und mit in Ringen gewickelten Runddrähten und Bändern aus Baustahl beschickt werden.

Die Neuerung findet Anwendung bei der industriellen Herstellung von vorgefertigten Decken unterschiedlicher Abmessungen für Gebäude jeglicher Art.

Bei der Herstellung von Stahlbeton-Platten für Fertigdecken werden zunächst die mit Beton auszugießenden Formen nach Größe und Gestalt auf fahrbaren Paletten eingerichtet und anschließend die erforderliche Bewehrung von Hand eingelegt. Diese Bewehrung besteht aus einer durch die statischen Erfordernisse vorgegebenen Anzahl von Quer- und Langsstaben sowie aus einigen Gitterträgern, welche in bestimmter Anordnung und an bestimmten Stellen anhand von Zeichnungen oder Markierungen auf die Palette gelegt werden.

Es ist bekannt, die einzelnen Teile der Bewehrung, und zwar nicht nur die Quer- und Längsstäbe, sondern auch die Gitterträger,maschinell und automatisch aus Runddrähten bzw. Bändern aus Baustahl in Ringen durch elektronisch gesteuerte Einrichtungen zu erstellen; in diesen Einrichtungen werden die Drähte und Bänder gerichtet, abgeschnitten, gebogen und geschweißt. Es ist üblich, die von den Einrichtungen auf Ablaufbahnen abgelegten, fertigen Teile anschließend zu lagern und dann zu dem Punkt zu transportieren, an welchen sie - von Hand und allenfalls mit Hilfe eines Kranes - in die Form auf der Palette eingelegt werden, nachdem zuvor nach - ebenfalls von Hand - auf die zuerst einzulegenden Querstäbe Abstandshalter aufgesetzt worden sind.

Die Aufgabe der Erfindung besteht in der Konzeption einer Vorrichtung, mit deren Hilfe das Einlegen und Plazieren der gesamten Bewehrung von Stahlbeton-Platten für Fertigdecken unterschiedlicher Größe in die Formen ohne manuelle Hilfe durchführbar ist.

Zur Lösung der gestellten Aufgabe wird von einer Vorrichtung der eingangs erwähnten Art ausgegangen, welche mit einem Richt- und Schneidegerät für die Querstäbe, einem Richt-, Schneide- und Biegegerät für die Längsstäbe sowie einem Kombinationsgerät für die Gitterträger ausgestattet ist, welche jeweils Ablaufbahnen für die Querstäbe, die Längsstäbe und die Gitterträger aufweisen und die mit in Ringen gewickelten Runddrähten und Bändern aus Baustahl beschickt werden. Gelöst wird die gestellte Aufgabe dadurch, daß die Querstab-Ablaufbahn über der Fahrbahn und senkrecht zu dieser angeordnet ist, daß die Längsstab-Ablaufbahn und die Gitterträger-Ablaufbahn einander gegenüber und parallel neben der Fahrbahn angeordnet sind, daß zwischen der Gitterträger-Ablaufbahn und der Fahrbahn ein Gitterträger-Magazin vorgesehen ist, und daß zwischen dem Gitterträger-Magazin und der Längsstab-Ablaufbahn zwei Einlegeroboter angeordnet sind. Mit dieser Vorrichtung ist es möglich, die vollständige Bewehrung von Stahlbeton-Platten für Fertigdecken automatisch in die Formen einzulegen und dort zu plazieren. Die vorgeschlagene Vorrichtung erspart nicht nur manuelle Schwerarbeit sondern auch Arbeitszeit und sie vermeidet Fehlbelegungen. Darüberhinaus wird Baustahl eingespart, weil durch das maschinelle Plazieren Fehler bei der Belegung der Form ausgeschlossen sind. Die Neuerung bietet weiterhin einen überraschenden Vorteil, indem sie eine Belegung ermöglicht, welche den statischen Erfordernissen entspricht und die wegen möglicher Fehler oder kaum tragbar hohen Kosten bisher nicht möglich war.

In vorteilhafter Ausgestaltung der Neuerung ist an der Querstab-Ablaufbahn eine Verschiebevorrichtung für die Querstäbe vorgesehen. Diese Verschiebevorrichtung erlaubt es, Querstäbe beliebiger Länger an der für sie vorgesehenen Stelle in der Form abzulegen.

Zweckmäßig sind die Querstab-Ablaufbahn, die Längsstab-Ablaufbahn und die Gitterträger-Ablaufbahn quer zu ihrer Längsrichtung kippbar angeordnet. Diese Anordnung gestattet auf einfache Weise, die fertigen Quer- und Längsstäbe sowie die fertigen Gitterträger an nachfolgende Einrichtungen zu übergeben bzw. sie für diese definiert bereitzulegen.

An der Querstab-Ablaufbahn, der Längsstab-Ablaufbahn und der Gitterträger-Ablaufbahn kann eine mechanisch betätigte Kippvorrichtung angreifen. Eine solche Kippvorrichtung ist leicht elektronisch steuerbar, sodaß der Zeitpunkt der Übergabe an die nachfolgenden Einrichtungen ohne Schwierigkeiten festgelegt werden kann.

Als weiteres Merkmal der vorgeschlagenen Vorrichtung ist an die Querstab-Ablaufbahn seitlich ein Querstab-Magazin angesetzt. Diese Querstab-Magazin dient als Zwischenlager für die fertigen und bereits mit Abstandshaltern versehenen Querstäbe.

Als Querstab-Magazin dient vorteilhaft eine Fördereinrichtung, welche Fächer zur Aufnahme der mit den Abstandshaltern versehenen Querstäbe aufweist. Mit dieser Fördereinrichtung können die Querstäbe von der Querstab-Ablaufbahn auf die Palette gelegt werden.

Vorteilhaft ist zwischen das Richt- und Schneidegerät für die Querstäbe und die Querstab-Ablaufbahn eine Aufsteckvorrichtung für Abstandshalter eingefügt. Diese Aufsteckvorrichtung erlaubt es, die Querstäbe während ihres Ausstoßens aus dem Richt- und Schneidegerät mit der erforderlichen Anzahl von Abstandshaltern auszustatten.

Zweckmäßig weist die Aufsteckvorrichtung einen mechanisch betätigten Stempel auf, und sie ist mit einem Rüttelförderer verbunden. Der als Magazin für die Abstandshalter dienende Rüttelförderer befördert die Abstandshalter in ihre vorgesehene Stellung unter dem Stempel, mit dessen Hilfe sie auf die Querstäbe aufgesteckt werden.

Bei der vorgeschlagenen Vorrichtung sind vorteilhaft das Richt-,Schneide- und Biegegerät für die Längsstäbe zusammen mit seiner Längsstab-Ablaufbahn, sowie das Kombinationsgerät für die Gitterträger zusammen mit seiner Gitterträger-Ablaufbahn oberhalb der Fahrbahn angebracht. Diese Maßnahme spart nicht nur Platz sondern sie erleichtert auch die Bedienung der Vorrichtung und das Einlegen der Bewehrung in die darunter vorbeifahrende, auf der Palette liegenden Form.

Zweckmäßig sind die beiden Einlegeroboter über der Fahrbahn vorgesehen. An diesem Platz können diese Geräte am besten eine freie Tätigkeit entfalten und im Falle einer Störung kann ohne Behinderung und ohne Verzögerung auf ein manuelles Einlegen übergegangen werden.

Die beiden Einlegeroboter werden zweckmäßig Schwenkarme aufweisen, welche in Ebenen senkrecht zur Fahrbahn beweglich sind.

Am freien Ende der Schwenkarme der Einlegeroboter sitzen zangenartige Doppelgreifer. Diese Doppelgreifer erlauben ein zuverlässiges Ergreifen und Einlegen auch von kurzen Längsstäben bzw. Gitterträgern.

Es ist von besonderem Vorteil, wenn die beiden Einlegeroboter in Längsrichtung der Fahrbahn verschiebbar angeordnet sind. Dies ermöglicht es, die beiden Einlegeroboter so zu führen, daß sie die teilweise sehr langen Längsdrähte und Gitterträger störungsfrei in die Form einlegen können.

Es ist zweckmäßig, wenn das Gitterträger-Magazin mechanisch betätigte Sperrklinken aufweist. Mit Hilfe dieser Sperrklinken gelingt es auf einfache Weise, bei geneigtem Gitterträger-Magazin die fertigen Gitterträger an dessen Ende rutschen zu lassen.

Es kann vorteilhaft sein, wenn das Richt- und Schneidegerät für die Querstäbe, die Aufsteckvorrichtung für die Abstandshalter, die Querstab-Ablaufbahn, die Verschiebevorrichtung sowie das Querstab-Magazin zusammen auf einem Rahmen angeordnet und mit dessen Hilfe unter Verwendung eines geeigneten Antriebes parallel zu der Fahrbahn im Rahmengestell gemeinsam verschiebbar sind. Dabei kann die Richtung der Verschiebung gewählt und die Verschiebegeschwindigkeit auf diejenige des Fahrgerüstes der Palette abgestimmt werden, wodurch das Ablegen der Querstäbe in die Form erleichtert wird.

Die vorgeschlagene Vorrichtung wird nachstehend an einem Ausführungsbeispiel unter Bezugnahme auf die beigefügten Zeichnungen näher erläutert. In diesen Zeichnungen zeigen in vereinfachter Darstellung:
Fig. 1 die Vorrichtung in einer Draufsicht;
Fig. 2 die Vorrichtung gemäß Fig. 1, in einem Vertikalschnitt, geschnitten entlang der Linie II - II in Fig. 1;
Fig. 3 den vorderen Teil der Vorrichtung nach Fig. 1, ebenfalls in einem Vertikalschnitt, geschnitten entlang der Linie 111 - 111 in Fig. 3;
Fig. 4 einen Abstandshalter in einer Draufsicht.

Die dargestellte Vorrichtung zur Herstellung von Bewehrungen von für Bauzwecke vorgesehenen Platten aus Stahlbeton für Fertigdecken besteht - siehe Fig. 1 - im wesentlichen aus einem Richt- und Schneidegerät 1 für die Vorbereitung der Querstäbe, einem Richt-, Schneide- und Biegegerät 2 für die Längsstäbe, einem Kombinationsgerät 3 für die Gitterträger, einer Querstab-Ablaufbahn 4, einer Längsstab-Ablaufbahn 5, einer Gitterträger-Ablaufbahn 6, einem Querstab-Magazin 7, einem Gitterträger-Magazin 8, sowie zwei Einlegerobotern 9 und 10. Alle diese Bestandteile der Vorrichtung sind in einem aus U-Profil-Schienen hergestellten, länglich-rechteckigen Rahmengestell 11 angeordnet.

An den Bodenteilen 12 des Rahmengestelles 11 istvgl. Fig. 2 - eine Fahrbahn 13 in Gestalt eines aus zwei parallelen Schienen 14 bestehenden Gleises angeordnet, auf welcher eine Palette 15 verfahrbar ist, die hierzu vier Räder 16 trägt. Auf der von einem Fahrgerüst 17 abnehmbaren Palette ist eine Form 18 zum Eingießen von Beton eingerichtet, die aus zwei Längswänden 19 und zwei Stirnwänden 20 zusammengefügt ist. In dieser Form 18 liegt die mittels der Vorrichtung hergestellte Bewehrung 21, die aus Querstäben 22, aus Längsstäben 23 sowie aus Gitterträgern 24 zusammengesetzt ist, welche jeweils aus Baustahl bestehen.

Das Richt- und Schneidegerät 1 zur Vorbereitung der Querstäbe 22 ist neben und oberhalb der Fahrbahn 13 am Rahmengestell 11 angebracht und es steht senkrecht zur Fahrbahn 13. Vor dem Richt-und Schneidegerät 1 sitzt eine drehbare Abspulhaspel 25, auf welche ein Ring 26 eines Runddrahtes mit einem Durchmesser von 5 - 12 mm aufgelegt ist. Dieser mit seinem Anfang in das Richt- und Schneidegerät 1 eingeführte Runddraht 27 wird laufend in das Richt- und Schneidegerät 1 hineingezogen, darin gerade gerichtet und nacheinander in Stücke einer bestimmten, vorgegebenen Länge abgeschnitten, die am Geräteausgang 28 ausgestoßen werden. Dieses Richt- und Schneidegerät 1 ist hinsicht lich seiner Konstruktion und seiner Wirkungsweise bekannt und bedarf daher keiner weiteren Erläuterung.

Zwischen das Richt- und Schneidegerät 1 für die Querstäbe 22 und die Querstab-Ablaufbahn 4 ist eine Aufsteckvorrichtung 29 für Abstandshalter 30 vorgesehen. In einem Rüttelförderer 31 befinden sich die aus einem geeigneten Kunststoff bestehenden, scheibenförmigen Abstandshalter 30 (siehe Fig. 3) mit einem im wesentlichen quadratischen Grundriß mit vier hervorstehenden Ecken und einer Mittelöffnung 33, deren Durchmesser etwas geringer als derjenige des Runddrahtes 27 des Querstabes 22 ist, wobei die Mittelöffnung in einen leicht konisch zugehenden Schlitz übergeht. Die Abstandshalter 30 gelangen aus dem mit einer spiraligen Bahn 34 versehenen Rüttelförderer 31 in einen horizontalen Schacht 35, dessen Ende vor dem Geräteausgang 28 steht. Ein vertikal beweglicher Stempel 36, welcher mechanisch von einer Betätigungseinrichtung 37 betätigt ist, schiebt in bestimmten zeitlichen Abständen jeweils einen Abstandshalter 30 auf die Querstäbe 22, während diese aus dem Richt- und Schneidegerät 1 ausgestoßen und auf die sich anschließende Querstab-Ablaufbahn 4 abgelegt werden.

Das Richt-, Schneide- und Biegegerät 2 für die Längsstäbe 23 ist ebenfalls neben und oberhalb der Fahrbahn 13 am Rahmengestell 11 angeordnet und es steht mit seiner Arbeitsrichtung parallel zur Fahrbahn 13, seine Arbeitsweise und seine Funktion sind bekannt und bedürfen daher keiner näheren Erklärung. Am Anfang dieses Richt-, Schneide- und Biegegerätes 2 sind zwei (oder mehrere) drehbare Abspulhaspeln 38 vorgesehen, auf denen Ringe 39 eines Runddrahtes von 5 bis 12 mm aufgesetzt sind, welcher gerichtet, auf Länge geschnitten und darüber hinaus an seinen Enden bei Bedarf gebogen wird.

Bei dem Kombinationsgerät 3 zur Erstellung der Gitterträger 24 handelt es sich wiederum um eine bekannte, handelsübliche Vorrichtung, die neben und oberhalb sowie parallel zur Fahrbahn 13 am Rahmengestell 11 angeordnet ist. Am Anfang dieses Kombinationsgerätes 3 befinden sich vier Abspulhaspeln 40, auf welchen Ringe 41 von Runddrähten und Ringe 42 von Bändern aus Baustahl liegen. In dem Kombinationsgerät 3 werden die Runddrähte sowie die Bänder gerichtet, gebogen, abgeschnitten und zu Gitterträgern 24 zusammengeschweißt, die zuletzt fertig ausgestoßen werden.

Die Pfeile 43 verdeutlichen die Arbeitsrichtung des Richt- und Schneidegerätes 1, des Richt-, Schneide- und Biegegerätes 2 sowie des Kombinationsgerätes 3.

Die Querstab-Ablaufbahn 4, welche in Arbeitsrichtung an das Richt- und Schneidegerät 1 für die Querstäbe 22 nach der Aufsteckvorrichtung 29 für die Abstandshalter 30 angesetzt ist, liegt über der Fahrbahn 13 und ist senkrecht zu dieser angeordnet - Figuren 1 und 2. Diese Querstab-Ablaufbahn 4 besteht aus einem ebenen, langen und schmalen Tisch, welcher zwei endständige und außermittig stehende Drehzapfen 44 aufweist, um welche die Querstab-Ablaufbahn 4 quer zu deren Längsrichtung kippbar angeordnet ist.

An der Querstab-Ablaufbahn 4 greift eine gesteuerte, mechanisch betätigte Kippvorrichtung 45 (Fig. 3) in Gestalt eines Hydraulik-Zylinders an.

Parallel neben der Querstab-Ablaufbahn 4 ist eine Verschiebevorrichtung 46 für die mit den aufgesteckten Abstandshaltern 30 versehenen Querstäbe 22 vorgesehen. Diese Verschiebevorrichtung 46 besteht aus einer um zwei Kettenräder 47 geschlungenen, endlosen Kette 48, an der an zwei einander gegenüberliegenden Stellen je ein Schubarm 49 befestigt ist, der sich über dem Tisch der Querstab-Ablaufbahn 4 bewegt. Die Verschiebevorrichtung 46 ist von einer Antriebsvorrichtung 50 in vorgegebenem Rhytmus angetrieben und sie hat die Aufgabe, jeden auf die Querstab-Ablaufbahn 4 abgelegten Querträger 22 so auf dem Tisch zu positionieren, daß er später an seine vorgesehene Stelle auf der Palette 15 gelangt. Mit Hilfe der Kippvorrichtung 45 wird die Querstab-Ablaufbahn 4 so gekippt, daß der von der Verschiebevorrichtung 46 positionierte Querstab 22 auf das Querstab-Magazin 7 abgeworfen wird.

Die Längsstab-Ablaufbahn 5 ist in Arbeitsrichtung (Pfeil 43) an das Richt-, Schneid- und Biegegerät 2 für die Längsstäbe 23 angeschlossen und liegt parallel neben und über der Fahrbahn 13. Diese Längsstab-Ablaufbahn 5 besteht aus einer Rinne, welche um zwei endständige Drehzapfen 51 quer zu ihrer Längsrichtung kippbar angeordnet ist. Seitliche Ausnehmungen 52 gestatten das Ergreifen jedes fertigen Längsstabes 23 von der Seite her durch die Einlegeroboter 9 und 10. Seitlich an der Längsstab-Ablaufbahn 5 greift eine gesteuerte, mechanisch betätigte Kippvorrichtung 53 in Gestalt eines Hydraulik-Zylinders an.

Die Gitterträger-Ablaufbahn 6 schließt sich an das Kombinationsgerät 3 zur Herstellung der Gitterträger 24 an. Jeder Gitterträger 24 weist einen dreieckigen Querschnitt auf und er besteht aus einem Obergurt, zwei Untergurten sowie wenigstens zwei Reihen von Gitterstäben, wie dies in Fig. 1 angedeutet ist. Auch die Gitterträger-Ablaufbahn 6 besteht aus einer niederen Rinne, die in zwei an ihren Enden vorgesehenen Drehzapfen 54 quer zu ihrer Längsrichtung mit Hilfe einer Kippvorrichtung 55 kippbar ist. Mit Hilfe der in einem vorgegebenen Takt gesteuerten Kippvorrichtung 55 wird jeder Gitterträger 24 auf das Gitterträger-Magazin 8 seitlich abgelegt. Die Befestigungen der drei Kippvorrichtungen 45, 53 und 55 am Rahmengestell 11 sind aus Gründen besserer Übersichtlichkeit in den Zeichnungen nicht dargestellt.

Das Querstab-Magazin 7 - vgl. insbesondere Fig. 3 - ist seitlich an die Querstab-Ablaufbahn 4 angesetzt und auf nicht dargestellte Art am Rahmengestell 11 befestigt. Bei diesem Querstab-Magazin 7 handelt es sich um eine mittels eines Elektromotors 56 angetriebene Fördereinrichtung, welche eine größere Anzahl von dicht nebeneinander liegenden Fächern 57 aufweist. Jedes dieser rinnenförmigen Fächer 57 kann einen mit Abstandshaltern 30 bestückten Querträger 22 aufnehmen, der von der Querstab-Ablaufbahn 4 auf das Querstab-Magazin 7 abgeworfen worden ist. Das Querstab-Magazin 7 weist zwei Paare von Kettenrädern 58 auf, über welche jeweils zwei endlose Förderketten 59 geschlungen sind. An diesen Förderketten 59 sind die Fächer 57 befestigt. Die Drehwellen 60 der Kettenräder 58 sind in einem schräg nach unten in Richtung zu der Fahrbahn 13 hin geneigten Rahmen 61 angeordnet. Bei Betätigung des Elektromotors 56 werden die auf dem Querstab-Magazin 7 liegenden Querstäbe 22 an seinem tiefsten Punkt auf die in geringem Abstand unter dem Querstab-Magazin 7 mit einer vorgegebenen Geschwindigkeit vorbeifahrenden Palette 15 an den vorgesehenen Stellen in die Form 18 eingelegt.

Das Gitterträger-Magazin 8 ist zwischen der Gitterträger-Ablaufbahn 6 und der Fahrbahn 13 vorgesehen und am Rahmengestell 11 mit Winkel 62 befestigt. Dieses Gitterträger-Magazin 8, welches unter einem Winkel von etwa 45 Grad schräg nach unter in Richtung zur Fahrbahn 13 geneigt ist, besteht aus vier parallelen Trägern 63, in denen Reihen von Sperrklinken 64 hintereinander angeordnet sind, die mit ihren Sperrnasen über die Träger 63 hinausragen. In Querrichtung sind jeweils vier in gleicher Höhe liegende Sperrklinken 64 durch drehbar gelagerte Querstangen 65 miteinander verbunden, deren Enden an der einen Seite in eine elektrisch gesteuerte, mechanische Betätigungsvorrichtung 66 eingeführt sind, die parallel zu den Trägern 63 liegt. Jeder im Kombinationsgerät 3 hergestellte und auf die Gitterträger-Ablaufbahn 6 ausgestoßene Gitterträger 24 wird durch Abkippen auf das Gitterträger-Magazin 8 oben abgeworfen und bleibt dort - gehalten von der obersten Viererreihe der Sperrklinken 64 - liegen. Bevor der nächste Gitter träger 24 ausgestoßen wird, setzt sich die Betätigungsvorrichtung 66 in Gang, welche die oberste Viererreihe der Sperrklinke 64 freigibt, sodaß der Gitterträger 24 auf den Trägern 63 soweit nach unten in Richtung auf die Fahrbahn 13 rutscht, bis die nächste Viererreihe ihn anhält. Auf diese Weise erfolgt eine Weitergabe der Gitterträger 24 nach unten, wo der unterste Gitterträger 24 sodann von den Einlegerobotern 9 und 10 erfaßt wird.

Die beiden identisch ausgebildeten Einlegeroboter 9 und 10 sind oberhalb der Fahrbahn 13 in zwei parallel zur Fahrbahn 13 vorgesehenen Schienen 67 in Längsrichtung der Fahrbahn 13 verschiebbar angeordnet, hierzu sind die beiden Einlegeroboter 9 und 10 mit seitlichen Rollen 68 versehen. Jeder Einlegeroboter 9, 10 weist einen Schwenkarm 69, bestehend aus einem Oberarm 70 und einem mit diesem schwenkbar verbundenen Unterarm 71, auf, der in einer Ebene senkrecht zur Fahrbahn 13 beweglich ist.

Am freien Ende des Schwenkarms 69 der beiden Einlegeroboter 9, 10 sitzt ein zangenartiger Doppelgreifer 72 mit einem Maul, dessen Öffnung geeignet ist, einen Runddraht eines Gitterträgers 24 bzw. eines Längsstabes 23 zu ergreifen. Der Schwenkbereich 73 der beiden Schwenkarme 69 reicht von der Längsstab-Ablaufbahn 5 bis zum untersten Punkt des Gitterträger-Magazins 8. Wegen der Verschiebbarkeit der beiden Einlegeroboter 9 und 10 kann jeder Gitterträger 24 und jeder Längsträger 23 von beliebiger Länge auf der unter den Einlegerobotern 9 und 10 mit vorgegebener Geschwindigkeit vorbeifahrenden Palette 15 genau an der vorgesehenen Stelle innerhalb der Form 18 auf die bereits liegenden Querstäbe 22 aufgelegt werden.

Die Funktion der Vorrichtung ist folgende. Die Palette 15 wird auf der Fahrbahn 13 in das Rahmengestell 11 mit einer bestimmten Geschwindigkeit eingefahren, diese Geschwindigkeit kann konstant sein oder sich beim Durchfahren ändern. Während die Palette 15 unter dem Querstab-Magazin 7 hindurchfährt, werden in die Form 18 hintereinander in vorgegebenem Takt die von dem Richt- und Schneidegerät 1 vorbereiteten und von der Verschiebeeinrichtung 46 positionierten, quer zur Fahrbahn 13 liegenden Querstäbe 22 eingelegt, welche bereits in entsprechenden Abständen mit den Abstandshaltern 30 versehen worden sind. Sobald die Palette 15 beim Weiterfahren in den Bereich unter die beiden Einlegeroboter 9 und 10 gelangt, ergreifen diese mit den Doppelgreifern 72 ihrer Schwenkarme 69 die Gitterträger 24 und die Längsstäbe 23, welche von dem Kombinationsgerät 3 und dem Richt-, Schneide-und Biegegerät 2 bereitgestellt sind und auf der untersten Viererreihe der Sperrklinken 64 des Gitterträger-Magazins 8 bzw. auf der Längsstab-Ablaufbahn 5 parallel zur Fahrbahn 13 schon bereit liegen. Entsprechend gesteuert legen die beiden Einlegeroboter 9 und 10 die Gitterträger 24 und die Längsstäbe 23 an den hierfür vorgesehenen Stellen auf die bereits liegenden Querträger 22. Nach Beendigung dieses Vorgangs enthält die Form 18 die gesamte Bewehrung, worauf die Palette 15 das Rahmengestell 11 verläßt und dorthin verfahren wird, wo der Beton in die Form 18 eingegossen wird, der anschließend durch Rütteln eine Verdichtung erfährt und zuletzt eine Ruhezeit zum Abbinden erhält.

Alle Teile der Vorrichtung können so gesteuert sein, daß die Querstäbe 22 und die Längsstäbe 23 nicht nur äquidistant- wie in der Zeichnung angedeutet - in die Form 18 abgelegt werden; es ist vielmehr ohne weiteres möglich, die Bewehrung mit unterschiedlichen, den statischen Erfordernissen der Platte genau entsprechenden Abständen einzulegen.

Wie aus Figur 1 entnehmbar, können diejenigen Teile der Vorrichtung, welche zur Vorbereitung und zum Einlegen der Querstäbe 22 dienen - das sind das Richt- und Schneidegerät 1 für die Querstäbe 22, die Aufsteckvorrichtung 29 für die Abstandshalter 30, die Querstab-Ablaufbahn 4 mit ihrer Verschiebevorrichtung 46 sowie das Querstab-Magazin 7 - auf einem Rahmen 74 (mit Strichlinien angedeutet) angeordnet sein, welcher am Rahmengestell 11 parallel zur Fahrbahn 13 mittels eines geeigneten Antriebes (nicht dargestellt) verschiebbar vorgesehen ist. Hierzu kann der Rahmen 74 Rollen (nicht dargestellt) aufweisen, die in (nicht dargestellten) Schienen des Rahmengestelles 11 laufen.

## Patentansprüche

1. Vorrichtung zur Herstellung von Bewehrungen von für Bauzwecke vorgesehenen Platten aus Stahlbeton für Fertigdecken unter Einsatz von auf längs einer Fahrbahn verfahrbaren Paletten einrichtbaren und zur Aufnahme der Bewehrungen sowie des eingegossenen Betons dienenden Formen, mit einem Richt- und Schneidegerät für die Vorbereitung der Querstäbe, einem Richt-, Schneide- und Biegegerät für die Längsstäbe und einem Kombinationsgerät zur Erstelluing der Gitterträger, welche Ablaufbahnen für die Querstäbe, die Längsstäbe sowie die Gitterträger aufweisen und mit in Ringen gewickelten Runddrähten und Bändern aus Baustahl beschickt werden,
dadurch gekennzeichnet, daß
a) die Querstab-Ablaufbahn (4) über der Fahrbahn (13) und sekrecht zu dieser angeordnet ist,
b) die Längsstab-Ablaufbahn (5) und die Gitterträger-Ablaufbahn (6) einander gegenüber und parallel neben der Fahrbahn (13) angeordnet sind,
c) zwischen der Gitterträger-Ablaufbahn (6) und der Fahrbahn (13) ein Gitterträger-Magazin (8) vorgesehen ist, und
d) zwischen dem Gitterträgermagazin (8) und der Längsstab-Ablaufbahn (5) zwei Einlegeroboter (9 und 10) angeordnet sind.

2. Vorrichtung nach Anspruch 1, dadurch gekennzeichnet, daß an der Querstab-Ablaufbahn (4) eine Verschiebevorrichtung (46) für die Querstäbe (22) vorgesehen ist.

3. Vorrichtung nach Anspruch 1 oder 2, dadurch gekennzeichnet, daß die Querstab-Ablaufbahn (4), die Längssstab-Ablaufbahn (5) und die Gitterträger-Ablaufbahn (6) quer zu ihrer Längsrichtung kippbar angeordnet sind.

4. Vorrichtung nach den Ansprüchen 1 bis 3, dadurch gekennzeichnet, daß an der Querstab-Ablaufbahn (4), der Längsstab-Ablaufbahn (5) und der Gitterträger-Ablaufbahn (6) eine mechanisch betätigte Kippvorrichtung (45, 53, 55) angreift.

5. Vorrichtung nach den Ansprüchen 1 bis 4, dadurch gekennzeichnet, daß an die Querstab-Ablaufbahn (4) seitlich ein Querstab-Magazin (7) angesetzt ist.

6. Vorrichtung nach Anspruch 5, dadurch gekennzeichnet, daß als Querstab- Magazin (7) eine Fördereinrichtung dient, welche Fächer (57) zur Aufnahme der mit den Abstandshaltern (30) versehenen Querstäbe (22) aufweist.

7. Vorrichtung nach den Ansprüchen 1 bis 6, dadurch gekennzeichnet, daß zwischen das Richt-und Schneidegerät (1) für die Querstäbe (22) und die Querstab-Ablaufbahn (4) eine Aufsteckvorrichtung (29) für Abstandshalter (3) eingefügt ist.

8. Vorrichtung nach Anspruch 7, dadurch gekennzeichnet, daß die Aufsteckvorrichtung (29) einen mechanisch betätigten Stempel (36) aufweist und mit einem Rüttelförderer (31) verbunden ist.

9. Vorrichtung nach den Ansprüchen 1 bis 8, dadurch gekennzeichnet, daß das Richt-, Schneide-und Biegegerät (2) für die Längsstäbe (23) mit seiner Längsstab-Ablaufbahn (5) sowie das Kobinationsgerät (3) für die Gitterträger (24) mit der Gitterträger-Ablaufbahn (6) oberhalb der Fahrbahn (13) angebracht sind.

10. Vorrichtung nach den Ansprüchen 1 bis 9, dadurch gekennzeichnet, daß die Einlegeroboter (9 und 10) über der Fahrbahn (13) vorgesehen sind.

11. Vorrichtung nach den Ansprüchen 1 bis 10, dadurch gekennzeichnet, daß die Einlegeroboter (9 und 10) Schwenkarme (69) aufweisen, welche in Ebenen senkrecht zur Fahrbahn (13) beweglich sind.

12. Vorrichtung nach Anspruch 11, dadurch gekennzeichnet, daß am freien Ende des Schwenkarmes (69) ein zangenartiger Doppelgreifer (72) sitzt.

13. Vorrichtung nach den Ansprüchen 1 bis 12, dadurch gekennzeichnet, daß die beiden Einlegeroboter (9, 10) in Längsrichtung der Fahrbahn (13) verschiebbar angeordnet sind.

14. Vorrichtung nach den Ansprüchen 1 bis 13, dadurch gekennzeichnet, daß das Gitterträger-Magazin (8) mechanisch betätigte Sperrklinken (64) aufweist.

15. Vorrichtung nach den Ansprüchen 1 bis 14 dadurch gekennzeichnet, daß das Richt- und Schneidegerät (1) für die Querstäbe (22),die Aufsteckvorrichtung (29), die Querstab-Ablaufbahn (4), die Verschiebevorrichutng (46) und das Querstab-Magazin (7) gemeinsam parallel zu der Fahrbahn (13) im Rahmengestell (11) verschiebbar angeordnet sind.

## Revendications

1. Dispositif pour fabriquer des armatures de plaques en béton armé prévues pour la construction et destinées à des plafonds préfabriqués, le dispositif utilisant des moules pouvant être alignés sur des palettes déplaçables le long d'une voie de circulation et servant à recevoir les armatures ainsi que le béton coulé, et comportant un appareil d'alignement et de coupe pour la préparation des fers transversaux, un appareil d'alignement et de coupe et de pliage pour les fers longitudinaux, et un appareil combiné pour réaliser des poutres en treillis, lesquels appareils comportent des voies de décharge pour les fers transversaux, les fers longitudinaux et les poutres en treillis et sont alimentés en fil de section ronde et en bandes d'acier de construction enroulés en bobines, caractérisé en ce que:
a) la voie de décharge (4) pour les fers transversaux est disposée au-dessus de la voie de circulation (13) et perpendiculairement à celle-ci,
b) la voie de décharge (5) pour les fers longitudinaux et la voie de décharge (6) pour les poutres en treillis sont disposées en vis-à-vis et parallèlement à la voie de circulation (13) a côté de celle-ci,
c) on prévoit entre la voie de décharge (6) pour les poutres en treillis et la voie de circulation (13) un magasin de poutres en treillis (8) et
d) deux robots de mise en place (9 et 10) sont placés entre le magasin de poutres en treillis (8) et la voie de décharge (5) pour les fers longitudinaux.

2. Dispositif selon la revendication 1, caractérisé en ce qu'on prévoit sur la voie de décharge (4) pour les fers transversaux, un dispositif de déplacement (46) pour les fers transversaux (22).

3. Dispositif selon la revendication 1 ou 2, caractérise en ce que la voie de décharge (4) pour les fers transversaux et la voie de décharge (6) pour les poutres en treillis sont disposées de façon à pouvoir basculer transversalement à leur sens longitudinal.

4. Dispositif selon les revendications 1 à 3, caractérisé en a ce qu'un dispositif de basculement (45, 53, 55) actionné mécaniquement agit sur la voie de décharge (4) pour les fers transversaux, sur la voie de décharge (5) pour les fers longitudinaux et sur la voie de décharge (6) pour les poutres en treillis.

5. Dispositif selon les revendications 1 à 4, ca- racterisé en ce qu'un magasin de fers transversaux (7) est abouté, sur le côté, à la voie de décharge (4) pour les fers transversaux.

6. Dispositif selon la revendication 5, caractérisé en ce qu'on utilise comme magasin de fers transversaux (7) un dispositif transporteur qui comporte des compartiments (57) pour recevoir les fers transversaux (22) munis des écarteurs (30).

7. Dispositif selon les revendications 1 à 6, caractérisé en ce qu'on intercale entre l'appareil d'alignement et de coupe (1) pour les fers transversaux (22) et la voie de décharge (4) pour les fers transversaux un dispositif d'enfichage (29) pour les écarteurs (30).

8. Dispositif selon la revendication 7, caractérisé en ce que le dispositif d'enfichage (29) comporte un piston (36) actionné mécaniquement et est relié à un convoyeur a secousses (31).

9. Dispositif selon les revendications 1 à 8, caractérisé en ce que le dispositif d'alignement, de coupe et de pliage (2) pour les fers longitudinaux (23) avec sa voie de décharge (5) pour les fers longitudinaux, ainsi que l'appareil combiné (3) pour les poutres en treillis (24) avec la voie de décharge (6) pour les poutres en treillis, sont disposés au-dessus de la voie de circulation (13).

10. Dispositif selon les revendications 1 à 9, caractérisé en ce que les robots de mise en place (9 et 10) sont prévus au-dessus de la voie de circulation (13).

11. Dispositif selon les revendications 1 à 10, caractérisé en ce que les robots de mise en place (9 et 10) comportent des bras pivotants (69) qui sont mobiles dans des plans perpendiculaires a la voie de circulation (13).

12. Dispositif selon la revendication 11, caractérisé en ce qu'un préhenseur double (72) en forme de pince est placé à l'extrémité libre du bras pivotant (69).

13. Dispositif selon les revendications 1 à 12, caractérisé en ce que les deux robots de mise en place (9, 10) sont disposés de façon a pouvoir se déplacer dans le sens longitudinal de la voie de circulation (13).

14. Dispositif selon les revendications 1 à 13, caractérisé en ce que le magasin de poutres de treillis (8) comporte des cliquets d'arrêt (64) actionnés mécaniquement.

15. Dispositif selon les revendications 1 à 14, caractérisé en ce que l'appareil d'alignement et de coupe (1) pour les fers transversaux (22), le dispositif d'enfichage (29), la voie de décharge (4) pour les fers transversaux, le dispositif de déplacement (46) et le magasin de fers transversaux (7) sont disposés de façon a pouvoir se déplacer ensemble parallèlement à la voie de circulation (13) dans le bâti de cadre (11 ).

## Claims

1. Apparatus for producing reinforcements, intended for construction purposes, of reinforced concrete plates for prefabricated ceilings, using forms, serving to receive the reinforcements as well as the poured concrete, that can be put on pallets that are movable along a track, having a straightening and cutting device for preparing the transverse rods, s straightening, cutting and bending device for the longi tudinal rods, and a combination device for preparing the lattice girder, which devices have outlet paths for the transverse rods, longitudinal rods and lattice girders and are supplied with round wires and bands of structural steel, wound into rings, characterised in that,
(a) the transverse rod outlet path (4) is located above the track and at right angles to it,
(b) the longitudinal rod outlet path (5) and the lattice girder outlet path (6) are located opposite each other and parallel to, on opposite sides of and above the track (13),
(c) a lattice girder magazine (8) is provided between the lattice girder outlet path (6) and the track (13), and
(d) two insertion robots (9 and 10) are disposed between the lattice girder magazine (6) and the longitudinal rod outlet path (5).

2. Apparatus according to claim 1, characterised in that a displacement device (46) for the transverse rods is provided on the transverse rod outlet path (4).

3. Apparatus according to claims 1 or 2, characterised in that the transverse rod outlet path (4), the longitudinal rod outlet path (5) and the lattice girder outlet path (6) are disposed such that they are tiltable transversely to their longitudinal direction.

4. Apparatus according to claims 1 to 3 characterised in that a mechanically actuated tilting device (45, 53, 55) engages the transverse rod outlet path (4), the longitudinal rod outlet path (5) and the lattice girder outlet path (6).

5. Apparatus according to claims 1 to 4, characterised in that a transverse rod magazine (7) is mounted laterally on the transverse rod outlet path (4).

6. Apparatus defined by claims 5, characterized in that acting as the transverse rod magazine (7) is a conveyor apparatus, which has shelves (57) for receiving the transverse rods (22) that have been provided with the spacers (30).

7. Apparatus according to claims 1 to 6, characterised in that between the straightening and cutting device (1) for the transverse rods (22) and the transverse rod outlet path (4), a slip-on device (29) for spacers (30) is provided.

8. Apparatus according to claim 7, characterised in that the slip-on device (29) has a mechanically actuated ram (36) and is connected to a shaker conveyor (31).

9. Apparatus according to claims 1 to 8, characterised in that the straightening, cutting and bending device (2) for the longitudinal rods (23), along with its longitudinal rod outlet path (5), and the combination device (3) for the lattice girders (24), along with the lattice girder outlet path (6), are mounted above track (13).

10. Apparatus according to claims 1 to 9, characterised in that the inseration robots (9 and 10) are provided above the track (13).

11. Apparatus according to claims 1 to 10, characterised in that the insertion robots (9 and 10) have pivoting arms (69), which are movable in planes at right angles to the track (13).

12. Apparatus according to claim 11, characterised in that a tong-like double gripper (72) is mounted on the free end of the pivoting arm (69).

13. Apparatus according to claims 1 to 12, characterised in that the two insertion robots (9, 10) are disposed such that they are displaceable in the longitudinal direction of the track (13).

14. Apparatus according to claims 1 to 13, chara- terised in that the lattice girder magazine (8) has mechanically actuated paws (64).

15. Apparatus according to claims 1 to 14, characterised in that the straightening and cutting device for the transverse rods (22), the slip-on device (29), the transverse rod outlet path (4), the displacement device (46) and the transverse rod magazine (7) are disposed such that they are displaceable in common, parallel to the track (13), in the frame (11).
